# EUROPÄISCHE PATENTSCHRIFT

(11) **EP 0 685 629 B1**
(45) Veröffentlichungstag und Bekanntmachung des Hinweises auf die Patenterteilung: **14.08.2002**
(21) Anmeldenummer: 95810187.5
(22) Anmeldetag: 20.03.1995
(51) Int. Cl.: E21B 10/44

(54) **Gesteinsbohrer**
Rock drill bit
Trépan de forage de roche

(30) Priorität: 04.06.1994 DE 4419641
(43) Veröffentlichungstag der Anmeldung: 06.12.1995
(73) Patentinhaber: HILTI Aktiengesellschaft, 9494 Schaan (LI)
(72) Erfinder: Batliner, Rainer, FL-9486 Schaanwald (LI); Neukirchen, Axel, D-81539 München (DE); Knoller, Anton, D-86899 Landsberg (DE)
(74) Vertreter: Wildi, Roland

(56) Entgegenhaltungen:
- EP-A- 0 452 255
- GB-A- 512 830
- US-A- 2 370 706
- US-A- 2 673 716

## Beschreibung

Die Erfindung betrifft einen Gesteinsbohrer mit einem Einspannschaft, einem wenigstens vier parallel nebeneinander angeordnete Spannuten aufweisenden Bohrerschaft und einem mit dem Bohrschaft verbundenen, insgesamt aus Hartmetall bestehenden Bohrkopf mit vier am Umfang verteilt angeordneten Abfuhmuten, wobei sich die lichten Querschnitte der Abfuhmuten und Spannuten decken.

Gesteinsbohrer der in Rede stehenden Art dienen der Herstellung von Bohrungen in Gestein, Beton, Mauerwerk und dgl. Es ist bekannt, dass sich die Gesteinsbohrer im Bereich der Bohrerspitze beim Bohren in hartem Untergrund ausserordentlich schnell abnutzen. Deshalb sind Gesteinsbohrer mit Hartmetall bestückt, wobei unter Hartmetall gesinterte oder geschmolzene Karbide, Silikate, Boride oder deren Legierungen verstanden werden.

Ein derartiger Gesteinsbohrer ist aus der US-PS 2,673,716 bekannt. Dieser Gesteinsbohrer besitzt einen insgesamt aus Hartmetall bestehenden, mit dem Bohrerschaft verbundenen Bohrkopf, der vier gleichmässig am Umfang verteilt angeordnete Abfuhmuten, die in Längsrichtung des Bohrkopfes verlaufen, aufweist. Für die Verbindung des Bohrkopfes mit dem Bohrerschaft besitzt der Bohrkopf einen zentral angeordneten Vorsprung, der in eine entsprechende Vertiefung des Bohrerschaftes ragt.

Die stetige Abfuhr des Bohrkleins dieses bekannten Gesteinsbohrers während eines Bearbeitungsvorganges erfolgt über die in Längsrichtung des Bohrkopfes verlaufenden Abfuhmuten zu den Spannuten des Bohrerschaftes. Die Spannuten des Bohrerschaftes sind spiralförmig ausgebildet und decken sich jeweils mit den Abfuhmuten des Bohrkopfes. Da die lichten Querschnitte aller Abfuhmuten des Bohrkopfes gleich gross sind, wird über jede Abfuhmut gleich viel Bohrklein während des Bohrvorganges abgeführt. Bei der Abtragung von sehr weichem oder sprödem Material kann es zu einer Verklemmung von grosskömigem Bohrklein in den Abfuhmuten kommen. Weiteres Bohrklein, das sich in den Abfuhmuten ansammelt, drückt radial nach aussen gegen die Bohrlochwandung, so dass einerseits ein erhöhtes Drehmoment auf den Gesteinsbohrer aufgebracht werden muss, um den Gesteinsbohrer verdrehen zu können und andererseits eine Beschädigung der Bohrlochwandung, insbesondere hervorgerufen durch unruhigen Lauf des Gesteinsbohrers, entsteht.

Der Erfindung liegt die Aufgabe zugrunde, einen Gesteinsbohrer mit einem aus Hartmetall bestehenden Bohrkopf zu schaffen, der sich durch hohe Bohrleistung, hohe Standzeiten, ruhigen Lauf und eine gute Bohrkleinabfuhr auszeichnet.

Erfindungsgemäss wird dies dadurch erreicht, dass die Abfuhmuten des Bohrkopfes einen unterschiedlich grossen, lichten Querschnitt aufweisen.

Aufgrund der unterschiedlich grossen Abfuhmuten kann Bohrklein unterschiedlicher Grösse gut abgeführt werden. Die grösseren Abfuhmuten bilden dabei die Hauptabfuhrkanäle und die weiteren Abfuhmuten, welche kleiner ausgebildet sind, die Nebenabfuhrkanäle.

Um einen möglichst ruhigen Lauf des Gesteinsbohrers während des Bearbeitungsvorganges erreichen zu können, sind vorzugsweise die lichten Querschnitte von zwei ersten, einander diametral gegenüberliegenden Abfuhmuten grösser, als die lichten Querschnitte von zwei zweiten, einander diametral gegenüberliegenden Abfuhmuten.

Die unterschiedlich grossen lichten Querschnitte der Abfuhmuten können gebildet sein von Abfuhmuten, die zweckmässigerweise einen unterschiedlich grossen, radialen Abstand vom Zentrum des Bohrkopfes aufweisen.

Gute Rundlaufeigenschaften des Gesteinsbohrers werden dadurch erreicht, dass zweckmässigerweise die zwei ersten, einander diametral gegenüberliegenden Abfuhmuten eine kleinere radiale Ersteckung aufweisen als die zwei zweiten, einander diametral gegenüberliegenden Abfuhmuten.

Die radiale Erstreckung der zwei ersten Abfuhmuten entspricht vorteilhafterweise dem 0,05- bis 0,25-fachen Aussendurchmesser des Bohrkopfes. Die radiale Erstreckung der zwei zweiten Abfuhmuten entspricht dabei vorzugsweise dem 0,1- bis 0,35-fachen Aussendurchmesser des Bohrkopfes. Durch die relativ tief ausgebildeten Abfuhmuten kann die Erstreckung der Abfuhmuten in Umfangsrichtung des Bohrkopfes klein und jener Teil des Umfanges des Bohrkopfes, der sich an der Bohrlochwandung abstützt, gross gehalten werden.

Unterschiedlich grosse, lichte Querschnitte der Abfuhmuten können auch dadurch erreicht werden, dass vorteilhafterweise die zwei ersten, einander diametral gegenüberliegenden Abfuhmuten eine grössere, in Umfangsrichtung eines Bohrkopfes verlaufende Erstreckung aufweisen, als die zwei zweiten, einander diametral gegenüberliegenden Abfuhmuten.

Gute Rundlaufeigenschaften werden dadurch erreicht, dass zweckmässigerweise die zwei ersten, einander diametral gegenüberliegend angeordneten Abfuhmuten gegenüber den zwei zweiten, einander diametral gegenüberliegenden Abfuhmuten unter einem Winkel von 60° bis 90° angeordnet sind. Bei einer Ausrichtung beider einander diametral gegenüberliegender Abfuhmuten unter einem Winkel von ca. 60° können zwei besonders gross ausgebildete, einander diametral gegenüberliegende Abfuhmuten geschaffen werden, die der guten Abfuhr des Bohrkleins dienen und die einen hohen Bohrfortschritt gewährleisten.

Um eine schnelle Abfuhr des Bohrkleins aus dem Bereich des Bohrkopfes gewährleisten zu können, sind die Abfuhmuten in Längsrichtung des Bohrkopfes verlaufend angeordnet. Von den Abfuhmuten des Bohrkopfes gelangt das Bohrklein zu den Spannuten des Bohrerschaftes, wobei die Spannuten des Bohrerschaftes vorteilhafterweise spiralförmig ausgebildet sind. Die spiralförmig ausgebildeten Spannuten gewährleisten einen Weitertransport des abgetragenen Bohrkleins aus dem Bereich des Bohrlochtiefsten an die Oberfläche des Bohrloches.

Die Erfindung wird anhand von Zeichnungen, die mehrere Ausführungsbeispiele wiedergeben, näher erläutert. Es zeigen:
- Fig. 1: einen erfindungsgemässen Gesteinsbohrer mit Einspannschaft, Bohrerschaft und Bohrkopf;
- Fig. 2: einen Querschnitt durch den Bohrkopf des Gesteinsbohrers gemäss Fig. 1, in vergrösserter Darstellung;
- Fig. 3, 4: Querschnitte durch Bohrköpfe weiterer erfindungsgemässer Gesteinsbohrer, in vergrösserter Darstellung.

Der in den Fig. 1 und 2 dargestellte Gesteinsbohrer besitzt einen Einspannschaft 1, einen Bohrschaft 2 mit vier parallel nebeneinander angeordneten Spannuten 4, 5, 6, 7, die spiralförmig ausgebildet sind und einen mit dem Bohrschaft 2 verbundenen, insgesamt aus Hartmetall bestehenden Bohrkopf 3 mit vier gleichmässig am Umfang verteilt angeordneten Abfuhmuten 8, 9, 10, 11. Die radialen Abstände R1 vom Zentrum Z des Bohrkopfes 3 von zwei ersten, einander diametral gegenüberliegenden Abfuhmuten 8, 10 sind kleiner als die radialen Abstände R2 von zwei zweiten, einander diametral gegenüberliegenden Abfuhmuten 9, 11.

Im freien Endbereich des Bohrkopfes 3 des in Fig. 1 dargestellten Gesteinsbohrers ist wenigstens eine Schneidkante 12 angeordnet, die sich wenigstens teilweise entlang der Stimseite über den gesamten Durchmesser des Bohrkopfes 3 erstreckt. Diese Schneidkante 12 dient dem Abtragen von nicht dargestelltem Bohrklein.

Der in Fig. 3 dargestellte Bohrkopf 13 hat vier Abfuhmuten 14, 15, 16, 17, die regelmässig am Umfang verteilt angeordnet sind. Die lichten Querschnitte von zwei ersten, einander diametral gegenüberliegenden Abfuhmuten 14, 16 sind grösser als die lichten Querschnitte von zwei zweiten, einander diametral gegenüberliegenden Abfuhmuten 15, 17. Die Erstreckungen B1, B3 der Abfuhmuten 14, 16 in Umfangsrichtung des Bohrkopfes 13 sind grösser, als die Erstreckungen B2, B4 der Abfuhmuten 15, 17. Die Abfuhrnuten 14, 16 sind gegenüber den Abfuhmuten 15, 17 unter einem Winkel W von 90° angeordnet.

Der in Fig. 4 dargestellte Bohrkopf 23 besitzt vier am Umfang verteilt angeordnete Abfuhmuten 24, 25, 26, 27, die in Längsrichtung des Bohrkopfes 23 verlaufen. Die Abfuhrnuten 24, 25, 26, 27 weisen einen unterschiedlich grossen, lichten Querschnitt auf. Daher besitzen die Abfuhmuten 24, 25, 26, 27 einen unterschiedlich grossen radialen Abstand R3, R4, R5, R6 vom Zentrum Z des Bohrkopfes 23.

Der in den Fig. 1 und 2 dargestellte Bohrkopf 3 besitzt einen Aussendurchmesser D, der im wesentlichen gleich gross ausgebildet ist als der Aussendurchmesser des Bohrerschaftes 2.

Der Bohrkopf 3 ist beispielsweise durch eine Lötverbindung mit dem Bohrerschaft 2 verbunden. Der besseren Zentrierung während des Lötvorganges und der Bildung einer grösseren Verbindungsfläche dienen nicht dargestellte Zentriermittel in Form von Vorsprüngen am Bohrkopf 3, die in entsprechend ausgebildete, nicht dargestellte Vertiefungen des Bohrerschaftes 2 ragen. Diese Vorsprünge bzw. Vertiefungen sind insbesondere im zentralen Bereich des Gesteinsbohrers angeordnet. Solche Vorsprünge können beispielsweise kegelförmig ausgebildet sein.

## Patentansprüche

1. Gesteinsbohrer mit einem Einspannschaft (1), einem wenigstens vier parallel nebeneinander angeordnete Spannuten (4, 5, 6, 7) aufweisenden Bohrerschaft (2) und einem mit dem Bohrerschaft (2) verbundenen, insgesamt aus Hartmetall bestehenden Bohrkopf (3, 13, 23) mit vier am Umfang verteilt angeordneten, in Längsrichtung des Bohrkopfes (3, 13, 23) verlaufenden Abfuhmuten (8, 9, 10, 11, 14, 15, 16, 17, 24, 25, 26, 27), wobei sich die lichten Querschnitte der Abfuhmuten (8, 9, 10, 11, 14, 15, 16, 17, 24, 25, 26, 27) und Spannuten (4, 5, 6, 7) decken, **dadurch gekennzeichnet, dass** die Abfuhrnuten (8, 9, 10, 11, 14, 15, 16, 17, 24, 25, 26, 27) einen unterschiedlich grossen lichten Querschnitt aufweisen.

2. Gesteinsbohrer nach Anspruch 1, **dadurch gekennzeichnet, dass** die lichten Querschnitte von zwei ersten, einander diametral gegenüberliegenden Abfuhmuten (8, 10, 14, 16) grösser sind, als die lichten Querschnitte von zwei zweiten, einander diametral gegenüberliegenden Abfuhrnuten (9, 11, 15, 17).

3. Gesteinsbohrer nach Anspruch 1 oder 2, **dadurch gekennzeichnet, dass** die Abfuhmuten (8, 9, 10, 11, 24, 25, 26, 27) einen unterschiedlich grossen, radialen Abstand (R1, R2, R3, R4, R5, R6) vom Zentrum (Z) des Bohrkopfes (3, 23) aufweisen.

4. Gesteinsbohrer nach Anspruch 3, **dadurch gekennzeichnet, dass** die zwei ersten, einander diametral gegenüberliegenden Abfuhmuten (8, 10) einen kleineren radialen Abstand (R1) aufweisen, als die zwei zweiten einander diametral gegenüberliegenden Abfuhmuten (9, 11).

5. Gesteinsbohrer nach Anspruch 4, **dadurch gekennzeichnet, dass** der radiale Abstand (R1) der zwei ersten Abfuhmuten (8, 10) dem 0,05- bis 0,25-fachen Aussendurchmesser (D) des Bohrerkopfes (3) entspricht.

6. Gesteinsbohrer nach Anspruch 3, **dadurch gekennzeichnet, dass** der radiale Abstand (R2) der zwei zweiten Abfuhmuten (9, 11) dem 0,1- bis 0,35-fachen Aussendurchmesser (D) des Bohrerkopfes (3) entspricht.

7. Gesteinsbohrer nach einem der Ansprüche 2 bis 6, **dadurch gekennzeichnet, dass** die zwei ersten, einander diametral gegenüberliegenden Abfuhmuten (8, 10, 14, 16) eine grössere, in Umfangsrichtung des Bohrkopfes (3, 13) verlaufende Erstreckung (B1, B3) aufweisen, als die zwei zweiten, einander diametral gegenüberliegenden Abfuhmuten (9, 11, 15, 17).

8. Gesteinsbohrer nach einem der Ansprüche 2 bis 7, **dadurch gekennzeichnet, dass** die zwei ersten, einander diametral gegenüberliegend angeordneten Abfuhmuten (14, 16) gegenüber den zwei zweiten, einander diametral gegenüberliegenden Abfuhmuten (15, 17) unter einem Winkel (W) von 60° bis 90° angeordnet sind.

9. Gesteinsbohrer nach einem der Ansprüche 1 bis 8, **dadurch gekennzeichnet, dass** die Spannuten (4, 5, 6, 7) spiralförmig ausgebildet sind.

## Claims

1. Rock drill bit with a clamping shank (1), a drill shank (2) having at least four chip flutes (4, 5, 6, 7) arranged parallel and adjacent to each other, and joined to the drill shank (2) a drill head (3, 13, 23) made overall of hard metal with four removal flutes (8, 9, 10, 11, 14, 15, 16, 17, 24, 25, 26, 27) arranged distributed round the periphery and running in the longitudinal direction of the drill head (3, 13, 23), whereby the clear cross-sections of the removal flutes (8, 9, 10, 11, 14, 15, 16, 17, 24, 25, 26, 27) and chip flutes (4, 5, 6, 7) match each other, **characterised in that** the removal flutes (8, 9, 10, 11, 14, 15, 16, 17, 24, 25, 26, 27) have different clear cross-sections.

2. Rock drill bit according to Claim 1, **characterised in that** the clear cross-sections of two first mutually diametrically opposed removal flutes (8, 10, 14, 16) are greater than the clear cross-sections of two second mutually diametrically opposed removal flutes (9, 11, 15, 17).

3. Rock drill bit according to Claim 1 or 2, **characterised in that** the removal flutes (8, 9, 10, 11, 24, 25, 26, 27) have different radial separations (R1, R2, R3, R4, R5, R6) from the centre (Z) of the drill head (3, 23).

4. Rock drill bit according to Claim 3, **characterised in that** the two first mutually diametrically opposed removal flutes (8, 10) have a smaller radial separation (R1) than the two second mutually diametrically opposed removal flutes (9, 11).

5. Rock drill bit according to Claim 4, **characterised in that** the radial separation (R1) of the two first removal flutes (8, 10) corresponds to between 0.05 and 0.25 times the external diameter (D) of the drill head (3).

6. Rock drill bit according to Claim 3, **characterised in that** the radial separation (R2) of the two second removal flutes (9, 11) corresponds to between 0.1 and 0.35 times the external diameter (D) of the drill head (3).

7. Rock drill bit according to one of the claims 2 to 6, **characterised in that** the two first mutually diametrically opposed removal flutes (8, 10, 14, 16) have a greater extent (B1, B3) in the circumferential direction of the drill head (3, 13) than the two second mutually diametrically opposed removal flutes (9, 11, 15, 17).

8. Rock drill bit according to one of the claims 2 to 7, **characterised in that** the two first mutually diametrically opposed removal flutes (14, 16) are arranged at an angle (W) of 60° to 90° relative to the two second mutually diametrically opposed removal flutes (15, 17).

9. Rock drill bit according to one of the claims 1 to 8, **characterised in that** the chip flutes (4, 5, 6, 7) have a helical design.

## Revendications

1. Foret pour roche comprenant une tige de serrage (1), une tige de forage (2) pourvue d'au moins quatre goujures (4, 5, 6, 7) disposées parallèlement les unes à côté des autres, et une tête de forage (3, 13, 23), laquelle est reliée à la tige de forage (2), est entièrement constituée de métal dur et est pourvue de quatre gorges d'évacuation (8, 9, 10, 11, 14, 15, 16, 17, 24, 25, 26, 27) réparties sur la périphérie et orientées dans la direction longitudinale de la tête de forage (3, 13, 23), les sections libres des gorges d'évacuation (8, 9, 10, 11, 14, 15, 16, 17, 24, 25, 26, 27) et des goujures (4, 5, 6, 7) coïncidant entre elles, **caractérisé en ce que** les gorges d'évacuation (8, 9, 10, 11, 14, 15, 16, 17, 24, 25, 26, 27) présentent des sections libres de dimensions différentes.

2. Foret pour roche selon la revendication 1, **caractérisé en ce que** les sections libres de deux premières gorges d'évacuation diamétralement opposées (8, 10, 14, 16) sont plus grandes que les sections libres de deux deuxièmes gorges d'évacuation diamétralement opposées (9, 11, 15, 17).

3. Foret pour roche selon la revendication 1 ou 2, **caractérisé en ce que** les gorges d'évacuation (8, 9, 10, 11, 24, 25, 26, 27) présentent des distances radiales différentes (R1, R2, R3, R4, R5, R6) par rapport au centre (Z) de la tête de forage (3, 23).

4. Foret pour roche selon la revendication 3, **caractérisé en ce que** les deux premières gorges d'évacuation diamétralement opposées (8, 10) présentent une distance radiale (R1) inférieure aux deux deuxièmes gorges d'évacuation diamétralement opposées (9, 11).

5. Foret pour roche selon la revendication 4, **caractérisé en ce que** la distance radiale (R1) des deux premières gorges d'évacuation (8, 10) correspond à 0,05 à 0,25 fois le diamètre extérieur (D) de la tête de forage (3).

6. Foret pour roche selon la revendication 3, **caractérisé en ce que** la distance radiale (R2) des deux deuxièmes gorges d'évacuation (9, 11) correspond à 0,1 à 0,35 fois le diamètre extérieur (D) de la tête de forage (3).

7. Foret pour roche selon une des revendications 2 à 6, **caractérisé en ce que** les deux premières gorges d'évacuation diamétralement opposées (8, 10, 14, 16) présentent, dans la direction circonférentielle de la tête de forage (3, 13), une extension (B1, B3) supérieure à celle des deux deuxièmes gorges d'évacuation diamétralement opposées (9, 11, 15, 17).

8. Foret pour roche selon une des revendications 2 à 7, **caractérisé en ce que** les deux premières gorges d'évacuation diamétralement opposées (14, 16) sont disposées selon un angle (W) de 60° à 90° par rapport aux deux deuxièmes gorges d'évacuation diamétralement opposées (15, 17).

9. Foret pour roche selon une des revendications 1 à 8, **caractérisé en ce que** les goujures (4, 5, 6, 7) sont conçues sous la forme de spirales.
